# EUROPÄISCHE PATENTSCHRIFT

(11) **EP 1 537 286 B1**
(45) Veröffentlichungstag und Bekanntmachung des Hinweises auf die Patenterteilung: **15.04.2009**
(21) Anmeldenummer: 03794898.1
(22) Anmeldetag: 20.08.2003
(51) Int. Cl.: E05D 15/06

(54) **WAND- ODER TÜRELEMENT MIT LAUFROLLEN**
WALL OR DOOR ELEMENT, PROVIDED WITH CASTORS
ELEMENT DE PAROI OU DE PORTE A GALETS DE ROULEMENT

(30) Priorität: 10.09.2002 DE 10242208
(43) Veröffentlichungstag der Anmeldung: 08.06.2005
(73) Patentinhaber: Raumplus GmbH & Co. KG, 28259 Bremen (DE)
(72) Erfinder: GERHART, Günter, 66424 Homburg (DE)
(74) Vertreter: Bolte, Erich
(86) Internationale Anmeldenummer: PCT/EP2003/009205
(87) Internationale Veröffentlichungsnummer: WO 2004/025060

(56) Entgegenhaltungen:
- EP-A- 0 278 162
- US-A- 4 064 592
- US-A- 4 633 615

## Beschreibung

Die Erfindung betrifft ein Wand- bzw. Türelement mit einzelnen, unteren Laufrollen zum Verfahren des Wand- bzw. Türelements auf einer bodenseitigen, profilierten Laufschiene, wobei die Laufrollen jeweils an einem Rollenträger gelagert sind und der Rollenträger mit einem Sicherungsorgan mit an der Laufschiene fixierbaren Verankerungsorganen gegen Abheben von der Laufschiene gesichert ist und das Wand- bzw. Türelement mindestens teilweise relativ zu den Laufrollen verstellbar ist, nämlich heb- und senkbar, und wobei das Sicherungsorgan drehbar auf einer Laufrollenachse gelagert ist. Ein solches Tür- oder Wandelement ist aus US-4 064 592 bekannt.

Derartige Wand- oder Türelemente werden auch als Gleitwände bzw. Gleittüren bezeichnet. Sie bestehen üblicherweise aus einem ringsherumlaufenden Tragrahmen mit Hohlprofilen, vorwiegend aus Aluminium. Unten und oben sind an den Elementen Laufrollen angebracht. Die unteren Laufrollen treten in einen Schlitz einer bodenseitigen Laufschiene ein und sind so unter Gewährleistung einer Seitenführung entlang der Laufschiene verfahrbar. Mit dem Rahmen ist üblicherweise eine Füllung verbunden, bestehend aus Plattenelementen.

Bei dem aus US-4 064 592 bekannten Türelement sind einzelne, bodenseitige Laufrollen an einem Rollenträger angebracht, der schwenkbar mit dem Element verbunden ist. Ein Sicherungsorgan gegen unerwünschtes Abheben der Laufrolle von der Laufschiene ist an der Außenseite eines Rollenträgers angebracht, und zwar einseitig mit einem Schenkel, der mit einer quergerichteten Achse der Laufrolle drehbar gelagert verbunden ist. Das unsymmetrisch, einseitig gelagerte Sicherungsorgan umfasst mit zwei hakenförmigen Elementen eine im Querschnitt pilzförmig ausgebildete Laufschiene.

Bei einer ebenfalls bekannten Gleittür mit bodenseitiger Einzelrolle ist ein Sicherungsorgan teilkreisförmig ausgebildet und auf dem Außenumfang der Rolle durch formschlüssige Abstützung positioniert. Einseitig wirkende, hakenförmige Verankerungsorgane treten in die als Hohlprofil ausgebildete Bodenschiene ein (EP 0 278 162 A1). Auch bei einem so ausgebildeten und angeordneten Sicherungsorgan wird die Laufeigenschaft der Rolle beeinträchtigt. Die einseitige, unsymmetrische Verankerung in der Laufschiene kann zu entsprechend ungleichförmiger Kraftübertragung bei Hubbewegungen führen.

Weiterhin ist eine Gleittür bekannt, bei der bodenseitige Rolleneinheiten aus jeweils zwei an einem gemeinsamen Rollenträger angeordneten Laufrollen bestehen (US 4 633 615). Der Rollenträger ist zugleich als Sicherungsorgan gegen Abheben der Rollen von der Laufschiene ausgebildet. Zu diesem Zweck sind mittig zwischen den beiden Laufrollen hakenförmige Sicherungsmittel angeordnet, die mit einem quergerichteten Schenkel eine Laufschiene mit pilzförmigem Querschnitt umfassen. Auch bei dieser Ausführung einer Rolleneinheit mit Sicherungsorgan ist die Laufeigenschaft der Rollen beeinträchtigt. Des Weiteren ist die Montage des Türelements bzw. der Laufrolleneinheiten auf bzw. an der Laufschiene problematisch.

Der Erfindung liegt die Aufgabe zugrunde, ein Wand- oder Türelement mit bodenseitigen Rolleneinheiten vorzuschlagen, die einfach montierbar sind, dauerhaft eine Sicherung gegen unerwünschtes Abheben der Rolle von der Laufschiene bewirken und die Laufeigenschaft der Rolle nicht beeinträchtigen.

Zur Lösung dieser Aufgabe ist das erfindungsgemäße Wand- oder Türelement bzw. der Rollenträger durch die Merkmale des Anspruchs 1 definiert.

Das erfindungsgemäße Wand- bzw. Türelement ist durch das Sicherungsorgan infolge einer Verankerung in der hohlen Laufschiene gegen Abheben gesichert. Das Sicherungsorgan ist als Kipphebel ausgebildet, welches schwenkbar auf der Drehachse der Laufrolle gelagert ist und mit Verankerungsenden formschlüssig in die Laufschiene eintritt. Die Verankerungsenden sind dabei als hakenförmige Elemente ausgebildet mit Verdickungen bzw. Verhakungsstücken an den Enden in der Laufschiene.

Durch die Lagerung des Sicherungsorgans (ausschließlich) auf der Drehachse der Laufrolle ist das Sicherungsorgan unabhängig von etwaigen Hubbewegungen des Elements relativ zu der Laufrolle. Dadurch kann der Rollenträger als Verbindungsorgan zwischen Laufrolle und Element als in vertikaler Ebene kippbares Organ ausgebildet sein, welches über eine Schmalseite des geschlossenen Elements mit einem geeigneten Werkzeug betätigt wird.

Das Sicherungsorgan ist in einfacher Weise aufgebaut, besteht insbesondere aus Kunststoff. Durch die Lagerung des Sicherungsorgans auf der Drehachse der Laufrolle ist die Laufrolleneinheit einfach herstellbar und in der üblichen Weise montierbar.

Weitere Besonderheiten der Erfindung werden nachfolgend anhand der Zeichnungen näher erläutert. Es zeigt:
- Fig. 1: einen unteren Teilbereich eines Wand- bzw. Türelements in Seitenansicht,
- Fig. 2: eine Einzelheit II der Fig. 1 in vergrößertem Maßstab,
- Fig. 3: eine Laufrolleneinheit mit Laufschiene in perspektivischer Darstellung bei nochmals vergrößertem Maßstab,
- Fig. 4: die Laufrolleneinheit gemäß Fig. 3 in Seitenansicht,
- Fig. 5: einen Vertikalschnitt durch die Laufrolleneinheit gemäß Fig. 4 in der Schnittebene V-V,
- Fig. 6: die Laufrolleneinheit mit einem vertikalen Teilschnitt und Frontansicht im unteren Bereich.

In Fig. 1 ist ein unterer Teilbereich eines Wand- bzw. Türelements gezeigt, welches einen ringherum laufenden Rahmen 10 aufweist. Zu beiden Seiten des Rahmens 10 sind Deckplatten 11 angebracht, so dass das Wand- bzw. Türelement beidseitig geschlossen ist.

Das Wand- bzw. Türelement ist mit unteren Laufrollen 12 auf einer am Boden angebrachten Laufschiene 13 verfahrbar. Zwei Laufrollen 12 sind an Enden eines unteren Querholms 14 des Rahmens 10 angebracht.

Die am oder im Boden fixierten Laufschienen 13 sind als Hohlprofil ausgebildet, nämlich mit einem unteren Flansch 15 und zwei winkelförmigen Stützprofilen 16, die die eigentliche Laufschiene bilden. Die Stützprofile 16 weisen einander zugekehrte Laufschenkel 17 auf. Zwischen diesen ist ein mittiger Führungsschlitz 18 gebildet.

Die Laufrollen 12 sind unter Abstimmung auf Gestalt und Abmessung der Laufschiene 13 profiliert. Ein mittiger, ringsherum laufender Führungskranz 19 tritt passend in den Führungsschlitz 18 der Laufschiene 13 ein und bewirkt so eine Seitenführung der Laufrollen 12 und damit des Wand- bzw. Türelements. Zu beiden Seiten des Führungskranzes 19 gebildete kreisförmige Stützflächen liegen auf den Laufschenkeln 17 zu beiden Seiten des Führungsschlitzes 18 und rollen auf diesen ab. Die Laufrollen sind hinsichtlich der Gestaltung dieser Stützflächen 20 bzw. Schultern in besonderer Weise ausgebildet, nämlich mit einer jeweils nach außen abfallenden Neigung in der Größenordnung von (etwa) 5°. Durch diese schwach geneigte Ausbildung der Stützflächen 20 wird eine verbesserte Laufeigenschaft der Laufrollen 20 erzielt, insbesondere derart, dass Unebenheiten der Laufschienen 13 ausgeglichen werden.

Jede Laufrolle 12 ist über eine verstellbare Halterung mit dem Element bzw. mit dem Rahmen 10 verbunden. Es handelt sich dabei um einen Rollenträger 21, der bei dem gezeigten Beispiel als U-förmiges Tragstück ausgebildet ist, insbesondere aus entsprechend verformtem Blech. Die Laufrolle 12 ist zwischen aufrechten Tragschenkeln 22 positioniert. Eine quergerichtete Rollenachse 23 verbindet die beiden Tragschenkel 22 miteinander. Die Laufrolle 12 ist mit einem Kugellager 24 auf der Rollenachse 23 drehbar gelagert. Bei dem vorliegenden Ausführungsbeispiel ist auf der Rollenachse 23 eine sich zwischen Tragschenkeln 22 erstreckende Nabe 25 angebracht. Auf dieser läuft das Kugellager 24.

Die Laufrolle 12 ist außermittig, nämlich im Bereich einer unteren, randseitigen Ecke mit dem Rollenträger 21 verbunden. Im Bereich einer gegenüberliegenden Ecke ist der Rollenträger 21 mit dem Element bzw. mit dem Querholm 14 verbunden, und zwar über eine Öffnung 26. Der Rollenträger 21 ist verstellbar, im vorliegende Falle durch Schwenkbewegung um die Rollenachse 23. Die Laufrolle 12 bleibt stets in der Position unter Anlage an der Laufschiene 13. Durch Schwenkbewegung des Rollenträgers 21 wird das Tür- bzw. Wandelement relativ zur Laufrolle 12 angehoben oder abgesenkt. Zur Verstellung des Rollenträgers 21 dient ein (nicht dargestelltes) Stellgetriebe, welches über eine Schmalseite des Tür- bzw. Wandelements betätigt werden kann, also über einen aufrechten Holm des Rahmens 10.

Das Tür- bzw. Wandelement ist mit einer permanenten Sicherung gegen unerwünschtes Abheben der Laufrolle 12 von der Laufschiene 13 ausgerüstet. Jede aus Laufrolle 12 und Rollenträger 21 gebildete Rolleneinheit 27 weist ein Verankerungsorgan bzw. Sicherungsorgan 28 auf. Dieses ist mit Verankerungs- bzw. Verhakungsorganen versehen, die formschlüssig, jedoch mit etwas Spiel, in die Laufschiene 13 eintreten und durch Abstützung an den Laufschenkeln 17 ein Abheben der Laufrolle 12 verhindern. Bei dem vorliegenden Ausführungsbeispiel besteht das Sicherungsorgan 28 aus einem Formstück, insbesondere aus Kunststoff, welches aus einem unteren Steg 29 und aufrechten Tragwänden 30 besteht.

Bei dem gezeigten Ausführungsbeispiel hat das Sicherungsorgan 28 (in Seitenansicht) eine dreieckige Gestalt. In einem oberen Bereich sind die Tragwände 30 mittig mit der Rolleneinheit 27 verbunden, und zwar mit der Rollenachse 23. Das Sicherungsorgan 28 ist demnach ausschließlich über die Rollenachse 23 mit dem Rollenträger 21 verbunden.

Das Sicherungsorgan 28 weist zu diesem Zweck zwei im Abstand voneinander angeordnete Tragwände 30 auf, die zwischen den Tragschenkeln 22 des Rollenträgers 21 positioniert und mit einer entsprechenden Öffnung auf der Nabe 25 gelagert sind. Die Nabe 25 ist zu diesem Zweck an ihren Enden mit einem Absatz ausgebildet, in dessen Bereich die Tragwände 30 auf der Nabe 25 gelagert sind.

Die Laufrolle 12 ist demnach unabhängig von der Position des Sicherungsorgans 28 frei drehbar. Das Sicherungsorgan 28 wirkt wie eine Wippe. An den Enden, nämlich an den Enden des Stegs 29, sind die Verankerungsorgane angebracht, die mit einer Verdickung in die Laufschiene 13 eintreten. Bei dem vorliegenden Ausführungsbeispiel sind jeweils zwei Sicherungshaken 31, 32 vorgesehen, die mit hakenartigen Vorsprüngen 33 in der Laufschiene 13 formschlüssig verankert sind. Die Vorsprünge 33 der beiden Sicherungshaken 31, 32 sind nach verschiedenen Seiten gerichtet.

Durch diese Ausbildung der Rolleneinheit 27 mit Sicherungsorgan 28 ist gewährleistet, dass das Tür- bzw. Wandelement ohne Einfluss auf die Position des Sicherungsorgans 28 auf- und abbewegt werden kann.

### Bezugszeichenliste

- 10: Rahmen
- 11: Deckplatte
- 12: Laufrolle
- 13: Laufschiene
- 14: Querholm
- 15: Flansch
- 16: Stützprofil
- 17: Laufschenkel
- 18: Führungsschlitz
- 19: Führungskranz
- 20: Stützfläche
- 21: Rollenträger
- 22: Tragschenkel
- 23: Rollenachse
- 24: Kugellager
- 25: Nabe
- 26: Öffnung
- 27: Rolleneinheit
- 28: Sicherungsorgan
- 29: Steg
- 30: Tragwand
- 31: Sicherungshaken
- 32: Sicherungshaken
- 33: Vorsprung

## Patentansprüche

1. Wand- bzw. Türelement mit einzelnen, unteren Laufrollen (12) zum Verfahren des Wand- bzw. Türelements auf einer bodenseitiger profilierten Laufschiene (13), wobei die Laufrollen (12) jeweils an einem Rollenträger (21) gelagert sind und der Rollenträger (21) mit einem Sicherungsorgan (28) mit an der Laufschiene (13) fixierbaren Verankerungsorganen gegen Abheben von der Laufschiene (13) gesichert ist und das Wand- bzw. Türelement mindestens teilweise relativ zu den Laufrollen (12) verstellbar ist, nämlich heb- und senkbar, und wobei:
a) die Laufrolle (12) auf einer mittigen, feststehenden Nabe (25) drehbar am Rollenträger gelagert ist,
b) das Sicherungsorgan (28) mit zwei im Abstand voneinander angeordneten Tragwänden (30) auf der Nabe (25) drehbar gelagert ist,
c) die Tragwände (30) des Sicherungsorgans (28) zu beiden Seiten der Laufrolle (12) auf der Nabe (25) gelagert sind,
d) das Sicherungsorgan (28) mit Sicherungshaken (31, 32) zu beiden Seiten der Laufrolle (12) in die als Hohlkörper mit einem in Längsrichtung verläufenden Schlitz, nämlich Führungsschlitz (18), ausgebildete Laufschiene (13) eintritt.

2. Wand- bzw. Türelement nach Anspruch 1, **dadurch gekennzeichnet, dass** das Sicherungsorgan (28) als Formstück ausgebildet ist, insbesondere aus Kunststoff, mit unteren Stegen (29), an denen die Verankerungs- bzw. Verhakungsorgane, insbesondere Sicherungshaken (31, 32) angeordnet sind.

3. Wand- bzw. Türelement nach Anspruch 1 oder 2, **dadurch gekennzeichnet, dass** das Sicherungsorgan (28) eine dreieckförmige Gestalt aufweist, wobei ein oberer, mittiger Eckbereich der Tragwände (30) auf der Nabe (25) gelagert ist.

4. Wand- bzw. Türelement nach Anspruch 1 oder einem der weiteren Ansprüche, **gekennzeichnet durch** folgende Merkmale:
a) der schwenkbar mit einem Rahmen (10) des Wand- bzw. Türelements verbundene Rollenträger (21) weist zwei im Abstand voneinander angeordnete Tragschenkel (22) auf,
b) eine Rollenachse (23) und die Nabe (25) sind mit der Laufrolle (12) zwischen den Tragschenkeln (22) gelagert,
c) das Sicherungsorgan (28) ist mit den beiden Stegen (29) ebenfalls zwischen den Tragschenkeln des Rollenträgers gelagert.

5. Wand- bzw. Türelement nach Anspruch 1 oder 2, **dadurch gekennzeichnet, dass** die Verhakungsorgane des Sicherungsorgans (28) aus jeweils zwei Sicherungshaken (31, 32) bestehen, die mit hakenartigen, nach entgegengesetzten Richtungen weisenden Vorsprüngen (33) in die Laufschiene (13) eintreten.

## Claims

1. A wall or door element with single, lower castors (12) for the purpose of moving said wall or door element on a profiled floor runner (13), with the castors (12) being mounted in each case on a castor carrier (21) and the castor carrier (21) being secured to a securing member (28) with anchoring elements that can be fixed at the runner (13) against lifting off from the runner (13), and the wall or door element being at least partially displaceable, that is to say liftable and lowerable, relative to the castors (12), it being that case that
a) the castor (12) is mounted rotatably on the castor carrier on a central, fixed hub (25),
b) the securing member (28) is mounted rotatably on the hub (25) with two supporting walls (30) formed at a distance from each other,
c) the supporting walls (30) of the securing member (28) are mounted on the hub (25) at both sides of the castor (12),
d) the securing member (28) enters with securing hooks (31, 32) into the runner (13), which is designed as a hollow body with a slot running in the longitudinal direction, namely a guide slot (18), at both sides of the castor (12).

2. The wall element or door element according to Claim 1, **characterized in that** the securing member (28) is configured as a moulded part, in particular of plastic, with lower webs (29) on which the anchoring or hooking members, in particular securing hooks (31, 32), are disposed.

3. The wall element or door element according to Claim 1 or 2, **characterized in that** the securing member (28) has a triangular design, with an upper, central corner region of the supporting walls (30) being mounted on the hub (25).

4. The wall element or door element according to Claim 1, **characterized by** the following features:
a) the castor carrier (21), which is pivotably connected to a frame (10) of the wall element or door element, has two supporting limbs (22) arranged at a distance from one another,
b) a castor axle (23) and the hub (25) are mounted with the castor (12) between the supporting limbs (22),
c) the securing member (28) with the two webs (29) is likewise mounted between the supporting limbs of the castor carrier.

5. The wall element or door element according to Claim 1 or 2, **characterized in that** the hooking members of the securing member (28) each comprise two securing hooks (31, 32), which enter into the runner (13) with hook-like projections (33) pointing in opposite directions.

## Revendications

1. Elément de paroi ou de porte comprenant des galets de roulement individuels inférieurs (12) pour déplacer l'élément de paroi ou de porte sur un rail de roulement profilé côté sol (13), dans lequel les galets de roulement (12) sont respectivement montés sur un porte-galet (21) et le porte-galet (21) est fixé par un organe de fixation (28) avec des organes d'ancrage fixables sur le rail de roulement (13) pour empêcher un soulèvement du rail de roulement (13) et l'élément de paroi ou de porte est déplaçable, à savoir soulevable et abaissable, au moins partiellement par rapport aux galets (12) et dans lequel :
a) le galet de roulement (12) est monté à rotation sur un moyeu central fixe (25) sur le porte-galet,
b) l'organe de fixation (28) est monté à rotation avec deux faces portantes (30) distantes l'une de l'autre sur le moyeu (25),
c) les faces portantes (30) de l'organe de fixation (28) sont montées des deux côtés du galet de roulement (12) sur le moyeu (25),
d) l'organe de fixation (28) avec des crochets de fixation (31, 32) des deux côtés du galet de roulement (12) entre dans le rail de roulement (13) se présentant sous la forme d'un corps creux avec une fente s'étendant dans la direction longitudinale, à savoir une fente de guidage (18).

2. Elément de paroi ou de porte selon la revendication 1, **caractérisé en ce que** l'organe de fixation (28) se présente sous la forme d'une pièce profilée, en particulier en matériau synthétique, avec des traverses inférieures (29) sur lesquelles sont agencés des organes d'ancrage ou d'accrochage, en particulier des crochets de fixation.

3. Elément de paroi ou de porte selon la revendication 1 ou 2, **caractérisé en ce que** l'organe de fixation (28) présente une forme triangulaire, une zone d'angle supérieure centrale des faces portantes (30) étant montée sur le moyeu (25).

4. Elément de paroi ou de porte selon la revendication 1 ou selon l'une quelconque des revendications suivantes, **caractérisé en ce qu'**il comprend :
a) le porte-galet (21) raccordé à pivotement à un cadre (10) de l'élément de paroi ou de porte présente deux branches de support (22) distantes l'une de l'autre,
b) un axe de galet (23) et le moyeu (25) sont montés avec le galet de roulement (12) entre les branches de support (22), et
c) l'organe de fixation (28) est monté avec les deux traverses (29) également entre les branches de support du porte-galet.

5. Elément de paroi ou de porte selon la revendication 1 ou 2, **caractérisé en ce que** les organes d'accrochage de l'organe de fixation (28) sont constitués respectivement de deux crochets de fixation (31, 32) qui entrent par des saillies (33) de type à crochet orientés dans des sens opposés dans le rail de roulement (13).
